# EUROPÄISCHE PATENTSCHRIFT

(11) **EP 0 403 804 B1**
(45) Veröffentlichungstag und Bekanntmachung des Hinweises auf die Patenterteilung: **05.01.1994**
(21) Anmeldenummer: 90109488.8
(22) Anmeldetag: 18.05.1990
(51) Int. Cl.: B05B 13/06

(54) **Einrichtung zum Innenbeschichten von Hohlräumen**
Device for coating the inner surface of hollow spaces
Dispositif pour le revêtement de la surface intérieure d'une cavité

(30) Priorität: 19.06.1989 DE 3919959
(43) Veröffentlichungstag der Anmeldung: 27.12.1990
(73) Patentinhaber: J. Wagner GmbH, 88669 Markdorf (DE)
(72) Erfinder: Klingen, Willy, Dipl. Ing., D-7778 Markdorf (DE)
(74) Vertreter: Liesegang, Roland, Dr.-Ing.

(56) Entgegenhaltungen:
- EP-B- 0 140 017
- DE-A- 2 526 702
- DE-A- 2 657 533
- DE-A- 3 004 495
- US-A- 3 724 415

## Beschreibung

Die Erfindung betrifft eine Einrichtung zum Innenbeschichten von Hohlräumen, insbesondere einer Automobilkarosse gemäß dem Oberbegriff des Patentanspruchs 1. Eine derartige Einrichtung ist aus der EP 140 017 bekannt.

Bei der bekannten Einrichtung werden Sprühsonden an einer Sprühpistole lösbar befestigt. Die Sprühsonden sind in einem Halterungsteil mit mehreren Aufnahmen aufbewahrt und werden vom Werker nach Bedarf entnommen und auf der Sprühpistole befestigt. Jeder Aufnahme in der Sprühsondenhalterung ist ein Halter sowie eine Anzeigelampe zugeordnet, die jeweils dann aufleuchtet, wenn die entsprechende Sprühsonde aus der Halterung entnommen worden ist. Darüber hinaus ist eine Symbol-Anzeigetafel mit ebenfalls zugeordneten Lämpchen vorhanden, die mittels Leitungen mit der Sprühsondenhalterung und einem Steuergerät verbunden ist und auf der die jeweilige Sprühposition der entsprechenden Sprühsonde angezeigt wird, wobei die Lämpchen jeweils dann aufleuchten, wenn die entsprechende Lampe an der Sprühsondenhalterung bei Entnahme der Sprühsonde aufleuchtet. Mit diesem bekannten System wird also auf der Grundlage der Aufmerksamkeit des Werkers sichergestellt, daß die richtige Düsensonde in den richtigen Hohlraum eingeführt wird. Maßnahmen zum Sicherstellen, daß die Düsensonde bezüglich Richtung und Tiefe korrekt in den Hohlraum eingeführt wird (exakte Anlage des Positionieranschlags an der die Einführöffnung umgebenden Hohlraumwandung) sind jedoch bei der bekannten Einrichtung nicht getroffen. Dasselbe gilt auch für den Vorgang der korrekten Befestigung der Düsensonde an der Sprühpistole.

Aufgabe der vorliegenden Erfindung ist es deshalb, sicherzustellen, daß ungeachtet der Aufmerksamkeit des Werkers ein Sprühschuß nur dann ausgelöst wird bzw. ausgelöst werden kann, wenn die an der Sprühpistole befestigte Sprühsonde bezüglich der Einführtiefe korrekt in den zu beschichtenden Hohlraum eingeführt ist. Die Lösung dieser Aufgabe ergibt sich aus den Merkmalen des Patentanspruchs 1.

Gemäß der vorteilhaften Ausgestaltung der Erfindung nach Anspruch 2 wird ein Sprühschuß nur dann ausgelöst, wenn die Sprühsonde auch bezüglich der Einführrichtung korrekt in den zu beschichtenden Hohlraum eingeführt ist. Bei der weiteren vorteilhaften Ausgestaltung der Erfindung nach Anspruch 8 wird ferner überprüft, ob die Sprühsonde richtig und flüssigkeitsdicht an der Sprühpistole befestigt ist, bevor der Auslösemechanismus für den Sprühschuß freigegeben wird. Weitere zweckmäßige Ausgestaltungen der Erfindung sind in den weiteren Unteransprüchen gekennzeichnet.

Die Erfindung wird nachfolgend anhand der Zeichnungen näher erläutert. Es zeigen
- Fig. 1: eine erste Ausführungsform der Einrichtung in Seitenansicht, teilweise geschnitten,
- Fig. 2: einen Teilausschnitt aus Fig. 1 im vergrößerten Maßstab,
- Fig. 3: eine zweite Ausführungsform der Einrichtung in Seitenansicht, teilweise geschnitten,
- Fig. 4: einen Teilausschnitt aus Fig. 3 im vergrößerten Maßstab, und
- Fig. 5: einen Teilschnitt zur Erläuterung einer Abwandlungsform der Einrichtung von Fig. 3.

Bei den Ausführungsbeispiel nach den Figuren 1 und 2 ist mit 10 eine Sprühpistole und mit 11 eine daran lösbar befestigte Sprühsonde bezeichnet. Die Sprühpistole 10 weist einen Handgriff 12, einen Schutzbügel 13, einen Flüssigkeitskanal 14 mit Ventil 14a und einen Druckluftkanal 15 auf. An ihrem vorderen Ende ist die Sprühpistole 10 mit einer flüssigkeitsdichten mechanischen Steckkupplung 16 zur Aufnahme der Sprühsonde 11 versehen. Unmittelbar neben der Steckkupplung 16 befindet sich ein Näherungsschalter 17. Die Düsensonde 11 weist ein Düsenrohr 18 auf, dessen hinteres Ende als Steckeinsatz 19 zum Einführen in die Öffnung der Kupplung 16 ausgebildet ist, und dessen vorderes Ende mit Düsenöffnungen 20 versehen ist. Im vorgegebenen Abstand hinter den Düsenöffnungen 20 ist am Düsenrohr 18 ein Positionieranschlag 21 befestigt, dessen Form der Oberflächenform der den zu beschichtenden Hohlraum H begrenzenden Wandung 22 (auf der Zeichnung in strichpunktierten Linien angedeutet) im Bereich um die Einführöffnung 23 für das Düsenrohr 18 angepasst ist. An einer ausgewählten Stelle der Rückseite des Positionieranschlags 21 ist ein Doppelarmhebel 24 schwenkbar angelenkt, dessen eines Ende als Kontaktfühler durch eine Öffnung im Positionieranschlag 21 hindurchgreift, und dessen anderes Ende mit einem Bowdenzug 25 verbunden ist. Das andere Ende des Bowdenzugs 25 steht in Wirkverbindung mit einer das Düserrohr 18 koaxial umgebenden und in Achsrichtung begrenzt hin- und herverschiebbaren Hülse 26, wobei die Hülse 26 durch eine Schraubenfeder 27 in Verschieberichtung zum düsenöffnungsseitigen Ende des Düsenrohrs 18 hin belastet ist. Die Anordnung ist dabei so getroffen, daß in der in den Figuren 1 und 2 dargestellten Ruhestellung die Feder 27 die Hülse 26 in ihre rechte Endlage verschoben hat, in welcher das Kontaktfühlerende 24a des Hebels 24 über die Vorderseite des Positionieranschlags 21 geringfügig hinausragt und in welcher der hintere Stirnrand 26a der Hülse 26 vom Näherungsschalter 17 der Sprühpistole 10 entfernt ist.

Wird nun die Sprühpistole 10 mit aufgesetzter Düsensonde 11 dem zu beschichtenden Hohlraum angenähert und das Vorderende des Düsenrohrs 18 durch die Öffnung 23 der Wandung 22 hindurch in den Hohlraum eingeführt, dann legt sich schließlich der Positionieranschlag 21 gegen die Außenfläche 22a der Wandung 22, womit sich dann die Düsenöffnungen 20 an der gewünschten Stelle des Hohlraums H befinden und auch die gewünschte Richtungsposition einnehmen. Beim Anlegen unter Druck des Positionieranschlags 21 an die Außenfläche 22a wird das Kontaktfühlerende 24a des Hebels 24 eingedrückt, d.h. der Hebel 24 um einen vorgegebenen Winkel gegen den Uhrzeigersinn verschwenkt, mit der Folge, daß über dem Bowdenzug 25 die Hülse 26 gegen die Kraft der Feder 27 nach links verschoben wird, wobei dann am Ende des Verschiebungswegs der Stirnrand 26a der Hülse 26 den Näherungsschalter 17 bedämpft. Der Näherungsschalter 17 gibt damit ein Schaltsignal ab, welches dazu herangezogen wird, die Sprühschuß-Auslösung freizugeben. Dies kann beispielsweise so erfolgen, daß das Ventil 14a der Flüssigkeitsleitung 14 ein Magnetventil ist, das vom Näherungsschalter 17 mittelbar oder unmittelbar gesteuert wird,durch das erwähnte Schaltsignal also öffnet und den Sprühschuß freigibt. Mittels einer üblichen Timer-Schaltung wird das Ventil nach vorgewählter Zeit wieder geschlossen. Im eben beschriebenen Fall erfolgt also die Sprühschuß-Auslösung selbsttätig, ohne daß der Werker einen Abzugsbügel betätigt. Es ist jedoch auch möglich, die Sprühpistole mit einem durch den Werker betätigbaren Abzugsbügel und einer beispielsweise elektromagnetischen Abzugssperre zu versehen, die ein Durchziehen des Abzugsbügels erst dann erlaubt, wenn der Näherungsschalter 17 sein Schaltsignal abgegeben hat. Schließlich kann auch so vorgegangen werden, daß zwar zum Öffnen des Ventils 14a ein vorheriges Durchziehen des Abzugsbügels erforderlich ist, das Ventil aber erst dann öffnet, wenn es vom Schaltsignal des Näherungsschalters 17 angesteuert wird.

Bei dem gezeichneten Ausführungsbeispiel nach den Figuren 1 und 2 ist zwar nur ein einziger Hebel 24 mit Kontaktfühlerende 24a dargestellt, bevorzugt ist es jedoch, zwei Hebel 24 mit zur Hülse 26 führendem Bowdenzug 25 vorzusehen, wobei sich die beiden Kontaktfühlerstellen möglichst weit voneinander entfernt befinden, beispielsweise in etwa diametral zum Düsenrohr 18. Damit wird die Sicherheit bezüglich einer völligen Anlage des Positionieranschlags 21 an der Fläche 22a erhöht und eine gleichmäßigere Kraftübertragung auf die Hülse 26 gewährleistet. Bei formmäßig sehr komplexen Oberflächen 22a kann es sogar zweckmäßig sein, einen 3-Punkt-Kontakt vorzusehen, also den Positionieranschlag 21 mit drei Hebeln 24, jeweils mit einem Bowdenzug 25 auszurüsten.

Anhand der Figuren 3 und 4 soll nun eine zweite Ausführungsform der Erfindung erläutert werden. Dabei sind Teile, die mit denjenigen der Ausführungsform von Fig. 1 gleich sind, mit den gleichen Bezugszeichen bezeichnet. Im Gegensatz zum ersten Ausführungsbeispiel stellen hier die Näherungsschalter 17 unmittelbar die Kontaktfühler dar. Zu diesem Zweck sind Näherungsschalter 17 am freien Mündungsende von Rohren 31 untergebracht, die zum Einsteckende des Düsenrohrs 18 führen und zugleich als Aufnahmen für die Näherungsschalter 17 und als Stabilisatoren für den Positionierungsanschlag 21 dienen. Die Näherungsschalter 17 durchsetzen Durchbrechungen des Positionierungsanschlags 21, derart, daß ihre Kontaktfläche mit der Vorderfläche des Positionierungsanschlags 21 fluchtet. Die elektrischen Leitungen der Näherungsschalter 17 führen in den Stabilisatorrohren 31 bis in den Bereich des Düsenrohrs 18 und stehen dort mit Kontaktringen 32 in leitender Verbindung, die sich auf der Oberfläche eines das Düsenrohr 18 koaxial umgebenden Kontaktzylinders befinden. Bei auf die Sprühpistole 10 aufgesteckter Düsensonde 11 kontaktieren die Kontaktringe 32 einen neben der Steckkupplung 16 der Sprühpistole 10 befindlichen, fingerartigen Kontaktgeber 34, so daß bei aufgesteckter Sprühsonde 11 eine Leitverbindung zwischen den Näherungsschaltern 17 und der Sprühpistole 10 besteht. Die Funktionsweise ist aus der Beschreibung des ersten Ausführungsbeispiels verständlich. Liegt die Vorderfläche des Positionieranschlags 21 auf der Außenfläche der Hohlraumwandung an, dann geben die Näherungsschalter 17 ein Schaltsignal an die Sprühpistole weiter, welches die Sprühschuß-Auslösung freigibt. Wesentlich dabei ist, daß die beiden Näherungsschalter 17 in UND-Schaltung zusammengeschaltet sind, d.h. nur dann ein Schaltsignal weitergegeben wird, wenn beide Näherungsschalter 17 gleichzeitig ansprechen, ähnlich wie bei Verwendung von zwei Näherungsschaltern 17 beim ersten Ausführungsbeispiel.

Fig. 5 zeigt eine Abwandlungsform, bei welcher dem Näherungsschalter 17 ein kleiner, federbelasteter Kontaktstift 40 vorgeschaltet ist, der durch die Durchbrechung des Positionieranschlags 21 hindurchgreift und durch seine Feder 41 so belastet ist, daß sein Fühlerende geringfügig über die Vorderfläche des Positionieranschlags 21 vorsteht. Bei Anlage des Anschlags 21 an der Hohlraumwandung wird der Stift 40 gegen die Kraft der Feder 41 zurückgeschoben und bedämpft dann den hinter ihm befindlichen Näherungsschalter 17. Die Zwischenschaltung des federbelasteten Kontaktstifts 40 dient dazu, es dem Werker fühlbar zu machen, daß er die exakte Auflage des Positionieranschlags an der Hohlraumaußenwand erreicht hat.

Selbstverständlich kann die Erfindung zahlreiche Abwandlungen erfahren. Dies betrifft insbesondere die Art und den Aufbau der Schalter, die mechanische oder elektrische Weiterführung des Schaltsignals von der Sprühsonde 11 zur Sprühpistole 10, die Zahl der Kontaktfühler und die Auswertung der von diesen erzeugten Schaltsignale.

Schließlich ist noch darauf hinzuweisen, daß die mechanische (erstes Ausführungsbeispiel) bzw. elektrische (zweites Ausführungsbeispiel) "Signalbrücke" zwischen Düsensonde und Sprühpistole nur dann geschlossen ist, wenn die Düsensonde einwandfrei an die Sprühpistole angekoppelt ist; die Einrichtung gemäß Anspruch 8 stellt somit auch sicher, daß nur dann ein Sprühschuß abgegeben werden kann, wenn der Werker die Sprühsonde ordnungsgemäß angekoppelt hat.

## Patentansprüche

1. Einrichtung zum Innenbeschichten von Hohlräumen,
insbesondere einer Automobilkarosse, mit einer eine Düsensonden-Steckkupplung (16) und eine Sprühschuß-Auslösevorrichtung aufweisenden Sprühpistole (10) und mit an die Sprühpistole ansteckbaren Düsensonden (11), deren jede einem bestimmten Hohlraum zugeordnet ist und aus einem Düsenrohr (18) mit Steckende, Düsenende und Positionieranschlag (21) besteht, dadurch gekennzeichnet, daß der Positionieranschlag (21) mit zumindest einem Kontaktfühler (24; 17; 40) versehen ist, der mit der Sprühschuß-Auslösevorrichtung der Sprühpistole (10) in Wirkverbindung steht.

2. Einrichtung nach Anspruch 1, dadurch gekennzeichnet, daß zumindest zwei Kontaktfühler (24; 17; 40) vorgesehen und an voneinander entfernten Stellen des Positionieranschlags (21) angeordnet sind.

3. Einrichtung nach Anspruch 1 oder 2, dadurch gekennzeichnet, daß der Kontaktfühler ein schwenkbar am Positionieranschlag (21) angelenkter Doppelarmhebel (24) ist, wobei das eine freie Ende (24a) des Hebels (24) eine Durchbrechung des Positionieranschlags (21) durchsetzt und in Richtung zum zu beschichtenden Werkstück hin vor dessen Vorderfläche vorsteht und das andere freie Ende des Hebels (24) über eine Signalleitung mit der Sprühschuß-Auslösevorrichtung dar Sprühpistole (10) in Verbindung steht.

4. Einrichtung nach Anspruch 3, dadurch gekennzeichnet, daß der Schwenkhebel (24) über einen Bowdenzug (25) mit einer koaxial auf dem Düsenrohr (18) sitzenden und auf dieser gegen Federdruck axial verschiebbaren Hülse (26) verbunden ist und daß an der Sprühpistole (10) in deren Mündungsbereich ein Näherungsschalter (17) an solcher Stelle angeordnet ist, daß er von der verschiebbaren Hülse (26) bedämpfbar ist.

5. Einrichtung nach Anspruch 1 oder 2, dadurch gekennzeichnet, daß der Kontaktfühler ein Näherungsschalter (17) ist, der durch eine Durchbrechung des Positionieranschlags (21) hindurchgreift und mit dessen dem zu beschichtenden Werkstück zugewandten Vorderfläche fluchtet.

6. Einrichtung nach Anspruch 1 oder 2, dadurch gekennzeichnet, daß der Kontaktfühler ein federbelasteter Kontaktstift (40) ist, der durch eine Durchbrechung des Positionieranschlages (21) hindurchgreift und über die dem zu beschichtenden Werkstück zugewandten Vorderfläche des Positionieranschlags (21) vorragt, wobei dem Kontaktstift (40) ein Näherungsschalter (17) nachgeordnet ist.

7. Einrichtung nach Anspruch 5 oder 6, dadurch gekennzeichnet, daß der Näherungsschalter (17) in einem strebenartigen Rohr (31) untergebracht ist, das zum Steckende des Düsenrohrs (18) führt und an diesem befestigt ist, wobei im strebenartigen Rohr (31) elektrische Zuführleitungen verlegt sind.

8. Einrichtung nach Anspruch 7, dadurch gekennzeichnet, daß am Steckende der Düsensonde (11) ein Kontaktzylinder (33) mit Kontaktringen und am Steckende der Sprühpistole (10) ein damit zusammenwirkender Kontaktgeber (34) angeordnet ist.

## Claims

1. Device for coating the inside of hollow chambers, especially an automobile body, with a spray gun (10) having a nozzle-probe plug coupling (16) with a spray-blast triggering device and having nozzle-probes (11) which can be put on to the spray gun, each of which is assigned to a specific hollow chamber and which comprises a nozzle tube (18) with a plug end, nozzle end and positioning stop (21), characterised in that the positioning stop (21) is provided with at least one contact sensor (24; 17; 40) which is in operative connection with the spray-blast triggering device of the spray gun (10).

2. Device according to claim 1, characterised in that at least two contact sensors (24; 17; 40) are provided and are disposed at points on the positioning stop (21) which are remote from each other.

3. Device according to claim 1 or 2, characterised in that the contact sensor is a double arm lever (24) pivotably mounted on the positioning stop (21), wherein a free end (24a) of the lever (24) passes through an aperture in the positioning stop (21) and protrudes towards the front surface of the workpiece to be coated, and the other free end of the lever (24) is connected to the spray-blast triggering device of the spray gun (10) by means of a signal line.

4. Device according to claim 3, characterised in that the pivoted lever (24) is connected by means of a Bowden cable (25) to a sleeve (26) which is located coaxially on the nozzle tube (18) against spring pressure and which is axially displaceable thereon, and in that in the orifice region of the spray gun (10) a proximity switch (17) is arranged at such a point that it can be damped by the displaceable sleeve (26).

5. Device according to claim 1 or 2, characterised in that the contact sensor is a proximity switch (17) which engages through an aperture in the positioning stop (21) and is in alignment with its front surface facing the workpiece to be coated.

6. Device according to claim 1 or 2, characterised in that the contact sensor is a spring-loaded contact pin (40) which engages through an aperture in the positioning stop (21) and projects beyond the front surface of the positioning stop (21) facing the workpiece to be coated, a proximity switch (17) being subsequently associated with the contact pin (40).

7. Device according to claim 5 or 6, characterised in that the proximity switch (17) is mounted in a strut-like tube (31) which leads to and is secured to the plug end of the nozzle tube (18), electrical supply lines being provided in the strut-like tube (31).

8. Device according to claim 7, characterised in that a contact cylinder (33) with contact rings is disposed at the plug end of the nozzle-probe (11), and a contact maker (34) co-operating therewith is disposed at the plug end of the spray gun (10).

## Revendications

1. Dispositif pour revêtir intérieurement des cavités et, en particulier, une carrosserie d'automobile, avec un accouplement à emboîtement (16) pour tête de pulvérisation et un pistolet de pulvérisation (10) comportant un dispositif provoquant un jet de pulvérisation et avec des têtes de pulvérisation (11) pouvant être montées sur le pistolet de pulvérisation, dont chacune correspond à une cavité déterminée, et constituées d'un tube de pulvérisation (18) avec une extrémité d'emboîtement, une extrémité de pulvérisation et une butée de positionnement (21), caractérisé en ce que la butée de positionnement (21) comporte au moins un détecteur de contact (24, 17, 40) qui est en connexion fonctionnelle avec le dispositif provoquant un jet de pulvérisation du pistolet de pulvérisation (10).

2. Dispositif selon la revendication 1, caractérisé en ce qu'au moins deux détecteurs de contact (24, 17, 40) sont prévus et sont disposés à des endroits écartés les uns des autres de la butée de positionnement (21).

3. Dispositif selon la revendication 1 ou 2, caractérisé en ce que le détecteur de contact est un levier à double bras (24) articulé à pivot à la butée de positionnement (21) tandis qu'une extrémité libre (24a) du levier (24) traverse une percée de la butée de positionnement (21) et fait saillie de la face antérieure de celui-ci en direction de la pièce à recouvrir tandis que l'autre extrémité libre du levier (24) est connectée par un conducteur de signaux au dispositif provoquant un jet de pulvérisation du pistolet de pulvérisation (10).

4. Dispositif selon la revendication 3, caractérisé en ce que le levier pivotant (24) est connecté par l'intermédiaire d'un câble Bowden (25) avec une douille (26) disposée coaxialement sur le tube de pulvérisation (18) et pouvant coulisser axialement sur celui-ci à l'encontre de la pression d'un ressort et en ce qu'un commutateur de proximité (17) est disposé sur le pistolet de pulvérisation (10) dans la zone de l'orifice de celui-ci, de façon qu'il puisse être amorti par la douille coulissante (26).

5. Dispositif selon la revendication 1 ou 2, caractérisé en ce que le détecteur de contact est un commutateur de proximité (17) qui traverse une percée de la butée de positionnement (21) et qui vient affleurer la face antérieure de celle-ci tournée vers la pièce à recouvrir.

6. Dispositif selon la revendication 1 ou 2, caractérisé en ce que le détecteur de contact est une broche de contact (40) chargée par ressort qui traverse une percée de la butée de positionnement (21) et qui fait saillie au-delà de la face antérieure de la butée de positionnement (21) tournée vers la pièce à revêtir, ladite broche de contact (40) étant disposée avant un commutateur de proximité (17).

7. Dispositif selon la revendication 5 ou 6, caractérisé en ce que le commutateur de proximité (17) est placé dans un tube (31) en forme de montant qui mène à l'extrémité d'emboîtement du tube de pulvérisation (18) et qui est fixé à celui-ci, tandis que des conducteurs d'alimentation électrique sont montés dans le tube (31) en forme de montant.

8. Dispositif selon la revendication 7, caractérisé en ce qu'un cylindre à contact (33), avec des bagues de contact, est disposé à l'extrémité à emboîtement de la tête de pulvérisation (11) et qu'un contacteur (34) est disposé à l'extrémité à emboîtement du pistolet de pulvérisation (10) et coopère avec celui-ci.
